# FASCICULE DE BREVET EUROPEEN

(11) **EP 2 989 507 B1**
(45) Date de publication et mention de la délivrance du brevet: **01.02.2017**
(21) Numéro de dépôt: 14702618.1
(22) Date de dépôt: 05.02.2014
(51) Int. Cl.: G04G 17/04, G04C 10/02

(54) **MODULE D'AFFICHAGE POUR UNE PIECE D'HORLOGERIE COMPRENANT UNE CELLULE SOLAIRE**
UHR MIT EINER DIGITALEN INFORMATIONSANZEIGEVORRICHTUNG
TIMEPIECE INCLUDING A DIGITAL DEVICE FOR DISPLAYING INFORMATION

(30) Priorité: 24.04.2013 EP 13165115
(43) Date de publication de la demande: 02.03.2016
(62) Demande divisionnaire de: 15202670.4
(73) Titulaire: ETA SA Manufacture Horlogère Suisse, 2540 Grenchen (CH)
(72) Inventeur: DUBOIS, Fabian, CH-2400 Le Locle (CH); LACONTE, Jean, CH-2013 Colombier (CH); JUFER, Martin, CH-4917 Melchnau (CH); LEONI, Stéphane, CH-2608 Courtelary (CH); SCHLAPPACH, Marc, CH-4800 Zosingen (CH); VIDOVIC, Mile, CH-4702 oensingen (CH)
(74) Mandataire: Supper, Marc
(86) Numéro de dépôt international: PCT/EP2014/052192
(87) Numéro de publication internationale: WO 2014/173552

(56) Documents cités:
- DE-A1- 19 857 997
- JP-A- H1 082 871
- JP-A- H1 082 872
- US-A- 4 218 872
- US-A- 4 257 115

## Description

La présente invention concerne une pièce d'horlogerie comprenant un dispositif numérique d'affichage d'informations. Plus précisément, l'invention concerne une telle pièce d'horlogerie dans laquelle l'affichage numérique des informations est plus esthétique et plus facilement lisible.

Des montres-bracelets munies d'un dispositif numérique d'affichage d'informations tel qu'une cellule à cristal liquide sont connues de longue date. De telles montres-bracelets comprennent typiquement un cadran sous et à distance duquel est disposée par exemple une cellule à cristal liquide. Un guichet ménagé dans le cadran de la montre permet à l'utilisateur de lire les informations horaires ou autres affichées par la cellule à cristal liquide. La cellule à cristal liquide est fixée sur une platine logée dans la boîte de montre à distance du cadran. Il y a donc un espace inesthétique entre la surface du cadran et la surface d'affichage de la cellule à cristal liquide. En outre, selon l'angle sous lequel l'utilisateur regarde sa montre, sa vision peut être gênée par l'ombre projetée par les bords du guichet sur la surface d'affichage de la cellule à cristal liquide.

Par ailleurs, les cellules à cristal liquide qui équipent les montres-bracelets du type décrit ci-dessus comprennent le plus souvent des substrats de verre réunis entre eux au moyen d'un cadre de scellement. Ces substrats de verre sont habituellement de forme carrée ou rectangulaire car, même s'il est techniquement possible de donner à de tels substrats de verre des formes qui s'écartent de la forme carrée ou rectangulaire, cela est difficilement envisageable d'un point de vue économique.

Le document DE 198 57 997 divulgue un cadran sous la surface duquel sont simultanément fixées une cellule à cristal liquide et une cellule solaire.

La présente invention a pour but de pallier les problèmes mentionnés ci-dessus ainsi que d'autres encore en procurant une pièce d'horlogerie munie d'un dispositif numérique d'affichage d'informations dans laquelle l'affichage des informations est plus esthétique et plus lisible.

A cet effet, la présente invention concerne un module d'affichage pour une pièce d'horlogerie, tel que défini dans la revendication indépendante 1.

On obtient ainsi un module d'affichage complet qui peut être échangé pièce pour pièce en cas de dysfonctionnement. En cas de problème, il est même possible de déposer le module d'affichage et de ne remplacer que le (ou les) composant(s) défectueux, ce qui est très avantageux d'un point de vue économique.

D'autres caractéristiques et avantages de la présente invention ressortiront plus clairement de la description détaillée qui suit d'un exemple de réalisation de la pièce d'horlogerie selon l'invention, cet exemple étant donné à titre purement illustratif et non limitatif seulement en liaison avec le dessin annexé sur lequel :
- la figure 1 est une vue en perspective et en éclaté d'un premier mode de réalisation de la pièce d'horlogerie selon l'invention ;
- la figure 2 est une vue en perspective et en éclaté d'un second mode de réalisation de la pièce d'horlogerie selon l'invention, et
- les figures 3A et 3B sont respectivement des vues d'ensemble et de détail à plus grande échelle d'un cadran en plastique auquel est conféré un aspect de matériau composite du type fibre de carbone.

La présente invention procède de l'idée générale inventive qui consiste, dans le cas d'une pièce d'horlogerie comprenant un cadran sur la face inférieure duquel est fixé un dispositif numérique d'affichage d'informations, à loger de manière amovible une cellule solaire dans une platine disposée sous le cadran. En cas de panne du dispositif numérique d'affichage d'informations ou de la cellule solaire, il est possible de déposer le module d'affichage et de ne remplacer que le (ou les) composant(s) défectueux, ce qui est très avantageux d'un point de vue économique. En particulier, en cas de panne de la cellule solaire, on évite de devoir déposer le cadran qui est une pièce coûteuse.

La figure 1 est une vue en perspective et en éclaté d'un premier exemple de réalisation d'un module d'affichage pour une pièce d'horlogerie selon l'invention. Désigné dans son ensemble par la référence numérique générale 1, ce module d'affichage comprend un cadran 2 qui, dans l'exemple illustré, est de forme générale circulaire. On comprendra cependant que la forme du cadran peut s'écarter d'un profil circulaire et peut être par exemple carrée ou bien rectangulaire. Le cadran 2 présente une face supérieure 4 et une face inférieure 6 et est percé d'un trou 8 en son centre pour le passage d'un jeu d'axes des aiguilles de minutes et de secondes (non représentés au dessin). Un guichet 10 est ménagé dans le cadran 2. Dans le cas où le cadran 2 est réalisé en un matériau transparent, la couche décorative dont le cadran 2 est revêtu est omise à l'endroit correspondant au guichet 10. Une autre solution pour former le guichet 10 consiste à percer le cadran 2 à l'endroit souhaité.

Le module d'affichage 1 comprend également un dispositif numérique d'affichage d'informations. Dans l'exemple représenté au dessin, ce dispositif numérique d'affichage d'informations est constitué d'une cellule d'affichage à cristal liquide souple 12 qui présente une forme sensiblement en demi-cercle. Cette cellule d'affichage à cristal liquide 12 comprend un substrat avant 14 qui définit une surface supérieure d'affichage et un substrat arrière 16. Les substrats avant 14 et arrière 16 sont réalisés au moyen d'un matériau plastique souple et sont classiquement reliés entre eux par un cadre de scellement (non visible au dessin) qui délimite un volume clos pour le confinement du cristal liquide. Il va de soi que cet exemple est donné à titre purement illustratif seulement et que le dispositif numérique d'affichage d'informations peut être de type électrophorétique ou bien encore utiliser une encre électronique. Un connecteur électrique souple 18 permet de relier les électrodes de la cellule d'affichage à cristal liquide 12 à un circuit électronique de commande (non représenté).

Conformément à l'invention, le substrat avant 14 de la cellule d'affichage à cristal liquide 12 est revêtu d'une couche adhésive 20 formée d'une colle optiquement transparente et par l'intermédiaire de laquelle la cellule d'affichage à cristal liquide 12 est appliquée contre la face inférieure 6 du cadran 2. Préférentiellement mais non limitativement, la cellule d'affichage à cristal liquide 12 est laminée mécaniquement contre la face inférieure 6 du cadran 2, puis l'ensemble formé par le cadran 2 et la cellule d'affichage à cristal liquide 12 est passé dans un autoclave afin de chasser l'air éventuellement piégé entre la couche adhésive 20 et le cadran 2. A titre d'exemple, la pression dans l'autoclave est de 6 bars, la température de traitement est de l'ordre de 50°C et le temps de traitement est d'environ 30 min.

Le montage est complété par une première cellule solaire 22. On comprendra que l'utilisation de cette cellule solaire 22 correspond au mode préféré de réalisation de l'invention mais que, dans la variante de base de l'invention, le module d'affichage 1 ne comprend que le cadran 2 et la cellule d'affichage à cristal liquide 12. Dans l'exemple illustré à la figure 1, la cellule solaire 22 présente une forme sensiblement en demi-cercle complémentaire de la forme de la cellule d'affichage à cristal liquide 12. La somme de la surface de la cellule d'affichage à cristal liquide 12 et de la cellule solaire 22 correspond sensiblement à celle du cadran 2.

La cellule solaire 22 est disposée sous et à faible distance du cadran 2. A cet effet, elle est reçue dans une platine 24 qui est adaptée en forme et en dimensions à celles du cadran 2. Pour le maintien axial de la cellule solaire 22, la platine 24 comprend une surface d'appui 26 dont l'aire est sensiblement égale à celle de la cellule solaire 22. Pour son maintien radial, la cellule solaire 22 est munie le long de son périmètre extérieur d'au moins un et, préférentiellement, de deux ergots 28 qui sont engagés dans deux logements 30 correspondants prévus sur la périphérie de la platine 24. Comme on peut le voir au dessin, la surface d'appui 26 est percée de deux trous traversants 32 diamétralement opposés dans lesquels sont engagés des ressorts 34 qui permettent d'assurer le contact électrique entre les deux bornes de la cellule solaire 22 et le circuit électrique d'alimentation de la montre (non représenté).

L'ensemble formé par le cadran 2 et la cellule d'affichage à cristal liquide 12 est disposé par-dessus la cellule solaire 22 et vient en appui sur un rebord périphérique 36 de la platine 24. On voit que la cellule d'affichage à cristal liquide 12 se trouve à l'aplomb d'une ouverture 38 ménagée dans la platine 24 et dont l'étendue correspond sensiblement à la surface de la cellule d'affichage à cristal liquide 12. Cette ouverture 38 permet à un dispositif de rétroéclairage 40 monté par le dessous de la platine 24 d'éclairer la cellule d'affichage à cristal liquide 12 par l'arrière.

Finalement, l'ensemble formé par le cadran 2, la cellule d'affichage à cristal liquide 12 et la cellule solaire 22 est immobilisé de manière démontable sur la platine 24 au moyen de crochets de verrouillage flexibles 42. On obtient ainsi un module d'affichage 1 complet qui peut être échangé pièce pour pièce en cas de dysfonctionnement. En cas de problème, il est même possible de déposer le module d'affichage 1 et de ne remplacer que le (ou les) composant(s) défectueux, ce qui est très avantageux d'un point de vue économique.

La figure 2 est une vue en perspective et en éclaté d'un second exemple de réalisation d'un module d'affichage pour une pièce d'horlogerie selon l'invention. Dans tout ce qui suit, les éléments identiques ou analogues à ceux déjà décrits en liaison avec la figure 1 seront désignés par les mêmes références numériques.

On voit sur la figure 2 que le cadran 2 comprend un guichet 10 adapté en forme et en dimensions aux forme et dimensions du substrat avant 14 qui définit la surface supérieure d'affichage de la cellule d'affichage à cristal liquide 12. On voit également qu'une seconde cellule solaire 220 présente sensiblement les mêmes dimensions que le cadran 2 et est munie d'une ouverture 221 dans laquelle vient se loger la cellule d'affichage à cristal liquide 12 lorsque la cellule solaire 220 est disposée sous le cadran 2. On comprend que, lorsque l'on dispose sous le cadran 2 une cellule solaire de mêmes dimensions que le cadran 2, une partie de la surface de la cellule solaire va être masquée par la cellule d'affichage à cristal liquide 12. Or, on s'est rendu compte que le rendement de conversion photovoltaïque d'une cellule solaire de surface active donnée est moins bon lorsque la cellule solaire est partiellement obscurcie que lorsque la surface active de la cellule solaire est réduite en raison de la présence d'une ouverture de forme dans laquelle le dispositif numérique d'affichage d'informations vient se loger.

Pour le reste, le module d'affichage illustré à la figure 2 est identique à celui décrit ci-dessus en liaison avec la figure 1. La cellule d'affichage à cristal liquide 12 est fixée sur la face inférieure 6 du cadran 2 de préférence par laminage et la cellule solaire 220 est reçue dans la platine 24. Par la suite, l'ensemble formé par le cadran 2 et la cellule d'affichage à cristal liquide 12 est disposé par-dessus la cellule solaire 220, de façon que la cellule solaire 220 se trouve sous et à faible distance du cadran 2 et que la cellule d'affichage à cristal liquide 12 soit logée dans l'ouverture 221. Un dispositif de rétroéclairage 40 monté par le dessous de la platine 24 permet d'éclairer la cellule d'affichage à cristal liquide 12 par l'arrière à travers l'ouverture 38 ménagée dans la platine 24. L'ensemble formé par le cadran 2, la cellule d'affichage à cristal liquide 12 et la cellule solaire 220 est fixé de manière démontable sur la platine 24 au moyen d'une pluralité de crochets de verrouillage flexibles 42.

Comme on peut le voir au dessin, la surface d'appui 26 est percée de deux trous traversants 32 disposés à proximité l'un de l'autre sur une portion de diamètre de la surface d'appui 26 dans lesquels sont engagés des ressorts 34 qui permettent d'assurer le contact électrique entre les deux bornes de la cellule solaire 220 et le circuit électrique d'alimentation de la montre (non représenté). On voit également que, pour son maintien radial, la cellule solaire 220 est pourvue sur sa périphérique d'au moins une et, préférentiellement, trois encoches 44 qui coopèrent avec trois tétons 46 correspondants de la platine 24.

Dans le cas où la pièce d'horlogerie est du type montre solaire, le cadran 2 doit être au moins partiellement transparent afin de laisser passer une quantité suffisante de lumière pour permettre à la cellule solaire 22, 220 de recharger efficacement l'accumulateur de la montre tout en masquant la cellule solaire 22, 220 au regard du porteur.

A titre d'exemple, le cadran 2 peut être réalisé en un matériau plastique transparent et être recouvert d'une couche de peinture dont l'opacité est ajustée en fonction de l'épaisseur de la couche de peinture et/ou de la concentration des pigments dans la peinture. La transmittance d'un cadran 2 en plastique transparent recouvert de peinture est de l'ordre de 45%. Autrement dit, 45% de la lumière incidente est transmise à la cellule solaire 22, 220 et le reste de la lumière est absorbé par le cadran 2, ce qui suffit à masquer la cellule solaire 22, 220 au regard de l'utilisateur. Selon un autre exemple, le cadran 2 en matière plastique peut être recouvert d'une couche de nacre dont l'épaisseur est typiquement de 150 µm ± 20 µm et dont la transmittance est ajustée à 35%. La couche de nacre est fixée sur la surface supérieure 4 du cadran 2 au moyen d'une couche de colle optiquement transparente.

Selon encore un autre aspect de l'invention, on cherche à conférer au cadran 2 en plastique un aspect de matériau composite du type fibre de carbone. On sait qu'un tel matériau composite est obtenu au moyen de fibres de carbone entrelacées que l'on imprègne de résine, l'état de surface du matériau résultant présentant des zones légèrement en relief qui se répètent périodiquement.

Pour imiter une telle texture, deux solutions sont envisagées. La première solution consiste à usiner dans la paroi intérieure du moule dans lequel est injectée la matière plastique des structurations qui formeront autant de zones en relief à la surface du cadran 2. La seconde solution utilise le principe d'une impression par tampographie classique (décalque avec cliché) ou d'une impression électronique qui est également envisageable d'un point de vue technique mais dont le rendu pour l'oeil est cependant un peu moins bon. Comme illustré sur les figures 3A et 3B annexées à la présente demande de brevet, l'effet carbone est obtenu par la répétition alternée et périodique de lignes horizontales 48 et de lignes verticales 50. Même si les lignes horizontales 48 semblent plus claires, ceci est uniquement dû à l'angle d'incidence de la lumière. Cet effet permet de rendre le cadran « vivant » en fonction de la lumière et c'est exactement la même chose avec du vrai carbone. Les lignes sont de couleur noire (lignes horizontales et lignes verticales). On aurait pu également utiliser un mélange de noir (lignes verticales) et de gris (lignes horizontales) pour obtenir l'effet carbone, mais dans ce cas celui-ci serait indépendant de la lumière et assez statique.

Il va de soi que la présente invention n'est pas limitée aux modes de réalisation qui viennent d'être décrits et que diverses modifications et variantes simples peuvent être envisagées par l'homme du métier sans sortir du cadre de l'invention tel que défini par les revendications annexées. On notera en particulier que dans le mode de réalisation illustré à la figure 1, la cellule d'affichage à cristal liquide 12 et la première cellule solaire 22 présentent chacune un dégagement, respectivement 52 et 54, pour le passage des axes d'aiguilles des heures et des minutes. De même, un trou traversant 56 est ménagé sur le chant de la surface d'appui 26 de la platine 24 et le dispositif de rétroéclairage 40 est percé d'un trou 58. De manière analogue, la seconde cellule solaire 220 est percée d'un trou 60 en son centre et la platine 24 est munie d'un trou 62 délimité par une collerette de guidage 64.

## Revendications

1. Module d'affichage pour une pièce d'horlogerie, ce module d'affichage (1) comprenant d'une part un cadran (2) sur une face inférieure (6) duquel est directement fixé un dispositif numérique d'affichage d'informations, et d'autre part une cellule solaire (22 ; 220) et une platine (24), la cellule solaire (22 ; 220) étant reçue en appui du côté supérieur de la platine (24) sur une première surface d'appui (26), et l'ensemble formé par le cadran (2) et le dispositif numérique d'affichage d'informations étant reçu en appui du côté supérieur de la platine (24) sur une seconde surface d'appui (36) de la platine (24), cet ensemble recouvrant la cellule solaire (22 ; 220).

2. Module d'affichage selon la revendication 1, **caractérisé en ce que** l'ensemble formé par le cadran (2) et le dispositif numérique d'affichage d'informations d'une part, et la cellule solaire (22 ; 220) d'autre part, sont fixés de manière amovible sur un côté supérieur de la platine (4).

3. Module d'affichage selon la revendication 2, **caractérisé en ce que** l'ensemble formé par le cadran (2) et le dispositif numérique d'affichage d'informations d'une part, et la cellule solaire (22) d'autre part sont immobilisés de manière démontable sur la platine (24) au moyen de crochets de verrouillage flexibles (42).

4. Module d'affichage selon l'une quelconque des revendications 1 à 3, **caractérisé en ce qu'**un dispositif de rétroéclairage (40) est disposé d'un côté inférieur de la platine (24) et est fixé de manière amovible sur celle-ci.

5. Module d'affichage selon la revendication 4, **caractérisé en ce que**, pour le maintien axial de la cellule solaire (22 ; 220), la platine (24) comprend la surface d'appui (26) dont l'aire est sensiblement égale à celle de la cellule solaire (22 ; 220) et **en ce que**, pour son maintien radial, la cellule solaire (22 ;220), est munie le long de son périmètre extérieur d'au moins un ergot (28) ou une encoche (44) qui coopère avec un logement (30), respectivement avec une encoche (44) correspondant prévu sur la périphérie de la platine (24).

6. Module d'affichage selon la revendication 5, **caractérisé en ce que** l'ensemble formé par le cadran (2) et le dispositif numérique d'affichage d'informations est disposé par-dessus la cellule solaire (22) et vient en appui sur un rebord périphérique (36) de la platine (24), le dispositif numérique d'affichage d'informations se trouvant à l'aplomb d'une ouverture (38) ménagée dans la platine (24) et dont l'étendue correspond sensiblement à la surface de la cellule d'affichage à cristal liquide (12), cette ouverture (38) permettant au dispositif de rétroéclairage (40) monté par le dessous de la platine (24) d'éclairer le dispositif numérique d'affichage d'informations par l'arrière.

## Patentansprüche

1. Anzeigemodul für ein Zeitmessgerät, wobei dieses Anzeigemodul (1) einerseits ein Zifferblatt (2), auf dessen unterer Fläche (6) eine digitale Vorrichtung für die Anzeige von Informationen direkt befestigt ist, und andererseits eine Solarzelle (22; 220) und eine Platine (24) umfasst, wobei die Solarzelle (22; 220) auf der oberen Seite der Platine (24) auf einer ersten Abstützoberfläche (26) abstützend aufgenommen ist und wobei die durch das Zifferblatt (2) und die digitale Vorrichtung für die Anzeige von Informationen gebildete Baugruppe auf der oberen Seite der Platine (24) auf einer zweiten Abstützoberfläche (36) der Platine (24) abstützend aufgenommen ist, wobei diese Baugruppe die Solarzelle (22; 220) abdeckt.

2. Anzeigemodul nach Anspruch 1, **dadurch gekennzeichnet, dass** die durch das Zifferblatt (2) und die digitale Vorrichtung für die Anzeige von Informationen gebildete Baugruppe einerseits und die Solarzelle (22; 220) andererseits auf der oberen Seite der Platine (4) abnehmbar befestigt sind.

3. Anzeigemodul nach Anspruch 2, **dadurch gekennzeichnet, dass** die durch das Zifferblatt (2) und die digitale Vorrichtung für die Anzeige von Informationen gebildete Baugruppe einerseits und die Solarzelle (22) andererseits auf abnehmbare Weise auf der Platine (24) mittels flexibler Verriegelungshaken (42) fixiert sind.

4. Anzeigemodul nach einem der Ansprüche 1 bis 3, **dadurch gekennzeichnet, dass** eine Hintergrundbeleuchtungsvorrichtung (40) auf einer unteren Seite der Platine (24) angeordnet und auf abnehmbare Weise darauf befestigt ist.

5. Anzeigemodul nach Anspruch 4, **dadurch gekennzeichnet, dass** für den axialen Halt der Solarzelle (22; 220) die Platine (24) eine Abstützoberfläche (26) aufweist, deren Fläche im Wesentlichen gleich jener der Solarzelle (22; 220) ist, und dass die Solarzelle (22; 220) für den radialen Halt längs ihres äußeren Umfangs mindestens mit einem Vorsprung (28) oder mit einer Aussparung (44) versehen ist, der oder die entsprechend mit einem Aufnahmeraum (30) oder mit einer entsprechenden Aussparung (44), die auf dem Umfang der Platine (24) vorgesehen sind, zusammenwirken.

6. Anzeigemodul nach Anspruch 5, **dadurch gekennzeichnet, dass** die durch das Zifferblatt (2) und die digitale Vorrichtung für die Anzeige von Informationen gebildete Baugruppe über der Solarzelle (22) angeordnet ist und sich auf einem Umfangsrand (36) der Platine (24) abstützt, wobei sich die digitale Vorrichtung für die Anzeige von Informationen senkrecht zu einer Öffnung (38) befindet, die in der Platine (24) ausgespart ist und deren Ausdehnung im Wesentlichen der Oberfläche der Flüssigkristall-Anzeigezelle (12) entspricht, wobei diese Öffnung (38) der unter der Platine (24) angeordneten Hintergrundbeleuchtungsvorrichtung (40) ermöglicht, die digitale Vorrichtung für die Anzeige von Informationen von hinten zu beleuchten.

## Claims

1. Display module for a timepiece, said display module (1) including, on the one hand, a dial (2) on a lower face (6) of which is directly secured a digital information display device, and on the other hand, a solar cell (22; 220) and a plate (24), the solar cell (22; 220) being accommodated resting on the upper side of the plate (24) on a first bearing surface (26), and the assembly formed by the dial (2) and the digital information display device being accommodated resting on the upper side of the plate (24) on a second bearing surface (36) of the plate (24), said assembly covering the solar cell (22; 220).

2. Display module according to claim 1, **characterized in that** the assembly formed by the dial (2) and the digital information display device on the one hand, and the solar cell (22; 220) on the other hand, are removably secured to an upper side of the plate (4).

3. Display module according to claim 2, **characterized in that** the assembly formed by the dial (2) and the digital information display device on the one hand, and the solar cell (22) on the other hand, are removably locked on the plate (24) by means of flexible locking hooks (42).

4. Display module according any of claims 1 to 3, **characterized in that** a backlight device (40) is disposed on a lower side of the plate (24) and is removably secured thereto.

5. Display module according to claim 4, **characterized in that**, for axially maintaining the solar cell (22; 220), the plate(24) includes a bearing surface (26), the area of which is substantially equal to that of the solar cell (22; 220) and **in that**, for radially maintaining the solar cell (22, 220), the outer perimeter thereof is provided with at least one lug (28) or notch (44) that cooperates with a housing (30), respectively with a corresponding notch (44) provided on the periphery of the plate (24).

6. Display module according to claim 5, **characterized in that** the assembly formed by the dial (2) and the digital information display device is disposed atop the solar cell (22) and rests on a peripheral rim (36) of the plate (24), the digital information display device being situated plumb with an opening (38) which is provided in the plate (24) and the area of which substantially corresponds to the area of the liquid crystal display cell (12), said opening (38) allowing the backlight device (40), mounted from underneath the plate (24), to backlight the digital information display device.
